# EUROPÄISCHE PATENTSCHRIFT

(11) **EP 0 133 707 B1**
(45) Veröffentlichungstag und Bekanntmachung des Hinweises auf die Patenterteilung: **18.10.1989**
(21) Anmeldenummer: 84109556.5
(22) Anmeldetag: 10.08.1984
(51) Int. Cl.: A47B 61/04, A47B 57/10

(54) **Schuhschrank mit höhenverstellbaren Fachböden**
Shoe cabinet with vertically adjustable shelves
Armoire à chaussures, à rayons réglables en hauteur

(30) Priorität: 11.08.1983 DE 3329069
(43) Veröffentlichungstag der Anmeldung: 06.03.1985
(73) Patentinhaber: Engelhardt, Wilhelm, D-8900 Augsburg (DE)
(72) Erfinder: Engelhardt, Wilhelm, D-8900 Augsburg (DE)
(74) Vertreter: Ernicke, Hans-Dieter, Dipl.-Ing.

(56) Entgegenhaltungen:
- CH-A- 404 904
- GB-A- 800 498

## Beschreibung

Die Erfindung betrifft einen Schuhschrank mit mehreren höhenverstellbaren Fachböden an den Schranktüren und/oder im Korpus.

Ein solcher Schuhschrank ist aus der CH-PS 404 904 bekannt. Die Fachböden sind im Korpus an den Seitenwänden geführt und befestigt. Die Türen sind kastenförmig aufgebaut, wobei auch hier die Fachböden direkt an den Seitenwänden geführt und befestigt sind.

In der Praxis ist es bei Schuhschränken bekannt, die Fachböden fest zu verleimen. Die Führung kann auch über vier schmale, gelochte Schienen erfolgen, in die Haltestecker für die Fachböden eingesetzt werden. Beim Herausnehmen der Schuhe können die Fachböden aber von den Haltesteckern rutschen, was auch bei schräggestellten Fachböden passieren kann.

Aus der GB-PS 800 498 ist im weiteren auch ein Blechschrank bekannt, dessen vertikale Seitenwände abgekantete pfostenartige Randverstärkungen aufweisen. Die Fachböden sind zwischen den Verstärkungspfosten geführt und auf Haltesteckern gelagert, die in die Pfosten eingesetzt werden können.

Die Erfindung hat zur Aufgabe, einen Schuhschrank mit einer rutschsicheren Führung für die Fachböden aufzuzeigen, die sich zudem einfacher und schneller montieren läßt.

Die Erfindung löst diese Aufgabe mit den Merkmalen im Kennzeichnungsteil des Hauptanspruches.

Die erfindungsgemäße Führung der Fachböden in jeweils zwei U-förmigen Schienen hat den Vorteil, daß bei beliebiger Höhenverstellbarkeit der Fachböden diese durch die Schienenflansche vor unbeabsichtigtem Herausrutschen gesichert sind. Dabei lassen sich die U-Schienen problemlos und schnell befestigen. Von besonderem Vorteil ist dabei, daß die U-Schienen auf einer flachen Türplatte durch einfaches Anschrauben eines ihrer Flansche befestigt werden können. Ein weiterer Vorteil besteht darin, daß statt bisher vier einzelnen Führungsleisten nur noch zwei U-Schienen in der Höhe gegenseitig justiert werden müssen.

Die erfindungsgemäßen Führungsschienen können je nach Ausführung des Schuhschrankes nur im Korpus oder nur an den Schranktüren oder auch an beiden befestigt sein. Die U-Schienen sind dabei ein einfaches, preiswertes Beschlagteil, das in beliebigen Abmessungen in beliebiger Ausführung (z.B. Farbe oder Material) erhältlich ist. Die U-Schienen können auch ohne weiteres dem Design des Schuhschrankes durch Lackierung, Furnieren oder dgl. angepaßt werden.

Ein besonderer Vorteil der Erfindung besteht darin, daß mit den U-Schienen auch ein normaler Kleiderschrank oder dgl. schnell und ohne große Kosten zu einem Schuhschrank umgerüstet werden kann. Diese Umrüstung kann ein Bastler ohne weiteres vornehmen.

In den Zeichnungen ist die Erfindung beispielsweise und schematisch dargestellt. Im einzelnen zeigen:
Fig. 1 einen Schuhschrank in perspektivischer Ansicht mit zwei unterschiedlichen Türen und U-förmigen Führungsschienen und
Fig. 2 einen Querschnitt durch eine flache Schranktüre mit aufgesetzter U-Schiene.

In Fig. 1 ist ein Schuhschrank (1) bestehend aus einem Korpus (2) und zwei unterschiedlichen Türen (3, 4) dargestellt. Der Schuhschrank kann in anderer Ausführung natürlich auch nur mit einer oder mehreren Türen ausgebildet sein.

Zur Führung der Fachböden (7) sind jeweils zwei vertikale U-Schienen (8) vorgesehen. Die U-Schienen (8) sind dabei so angeordnet, daß ihre Flansche (9) einander zugekehrt sind und zwischen sich die Fachböden (7) seitlich führen. Wie aus Fig. 2 ersichtlich, besitzt jede U-Schiene (8) zwei oder mehr vertikale Lochreihen (11), die auch als Schlitzreihen ausgebildet sein können. In diese Lochreihen (11) können nicht dargestellte Haltestecker eingesetzt werden, auf denen die Fachböden sich in beliebiger Horizontal- oder Schräglage abstützen.

Die eine Schranktüre (3) besteht aus einer außen angeschlagenen flachen Türplatte (5), die beim Öffnen nicht über die Seitenwange (6) des Korpus (2) hinausragt. Diese Türart wird für Schuhschränke gewählt, die in der Breite genau in Nischen eingepaßt sind. Die beiden vertikalen U-Schienen (8) sind mit jeweils einem Flansch (9) flach auf die Türplatte (5) aufgesetzt und beispielsweise durch Anschrauben der Flansche befestigt.

Entsprechend dem Maß, um das die U-Schienen von der Türplatte (5) vorstehen, sind die U-Schienen (8) im Korpus (2) vom Türgelenk zurückversetzt. Die U-Schienen sind an den Seitenwangen (6) des Korpus (2) über ihre Mittelstege (10) befestigt, wobei es sich zu Freihaltung der Lochreihen (11) von der Seitenwange (6) empfiehlt, die U-Schienen durch Abstandshalter in Form von Klötzchen oder dgl. von der Seitenwange (6) etwas zu distanzieren.

Die zweite Schranktüre (4) ist als Türkasten mit Seitenwangen (6) ausgebildet und mit ihrer Innenseite am Korpus (2) angeschlagen. Bei dieser Schranktüre (4) sind die U-Schienen an den Seitenwangen (6) in gleicher Weise wie im Korpus (2) über die Mittelstege (10) befestigt. Wie in Fig. 1 angedeutet, ist für die Schranktüre (4) eine geringere Korpustiefe als für die Schranktüre (3) nötig.

Die U-Schienen (8) bestehen vorzugsweise aus gestanztem und gebogenem Stahlblech, das entsprechend dem gewünschten äußeren Erscheinungsbild verchromt, beschichtet, lackiert, furniert oder anderweitig behandelt ist. Desgleichen können auch Schienen aus Leichtmetall, Kunststoff oder sogar Holz verwendet werden.

Wie aus Fig. 2 ersichtlich, ist die Breite des Mittelsteges (10) der U-Schiene (8) so gewählt, daß die Fachböden (7) horizontal oder in Schräglage eingesetzt werden können. Die wandseitige Lochreihe (11) ist dabei etwas weiter aJs die andere Lochreihe von ihrem benachbarten Flansch (9) distanziert. Dadurch haben die in dieser Lochreihe befestigten Rückhalteleisten oder-bänder, hinter die die Schuhspitzen gesteckt werden, einen genügend großen Abstand von der Türplatte (5) bzw. von der Schrankrückwand.

## Patentansprüche

1. Schuhschrank mit mehreren höhenverstellbar geführten Fachböden an den Schranktüren und/oder im Korpus, dadurch gekennzeichnet, daß zumindest an den Schranktüren (3, 4) Beschläge zur Aufnahme der Fachböden befestigt sind, wobei die Beschläge jeweils aus zwei vertikalen U-Schienen (8) mit Lochreihen für den Einsatz von Haltesteckern bestehen, wobei die U-Schienen (8) mit gegenseitigem Abstand sowie mit einander zugekehrten Flanschen (9) angeordnet sind und die Fachböden (7) führen.

2. Schuhschrank nach Anspruch 1, dadurch gekennzeichnet, daß die U-Schienen (8) an den Schranktüren (3, 4) und im Korpus (2) vorgesehen sind.

3. Schuhschrank nach Anspruch 1, dadurch gekennzeichnet, daß die U-Schienen (8) nur im Korpus (2) angeordnet sind.

4. Schuhschrank nach Anspruch 1 oder 2, dadurch gekennzeichnet, daß die Schienen (8) jeweils über einen Flansch (9) an der Schranktürplatte (5) befestigt sind.

5. Schuhschrank nach Anspruch 1, 2 oder 3, dadurch gekennzeichnet, daß die U-Schienen (8) über ihren Mittelsteg (10) an den Seitenwangen (6) des Korpus (2) oder der Schranktüre (4) befestigt sind.

6. Schuhschrank nach Anspruch 1 oder einem der folgenden, dadurch gekennzeichnet, daß im Mittelsteg (10) der einzelnen U-Schiene (8) zumindest zwei parallele Lochreihen (11) in Schienenlängsrichtung vorgesehen sind.

## Claims

1. Shoe cupboard having a plurality of height- adjustably guided compartment bases on the cupboard doors and/or in the body, characterized in that at least on the cupboard doors (3, 4) mountings for receiving the compartment bases are fastened, the mountings each comprising two vertical U-shaped rails (8) having rows (11) of holes for inserting holding pins, the rails being arranged mutually spaced and having flanges (9) facing one another, and the rails guiding the compartment bases (7).

2. Shoe cupboard according to Claim 1, characterized in that the U-shaped rails (8) are provided on the cupboard doors (3, 4) and in the body (2).

3. Shoe cupboard according to Claim 1, characterized in that the U-shaped rails (8) are only arranged in the body (2).

4. Shoe cupboard according to Claim 1 or 2, characterized in that the rails (8) are each fastened to the cupboard door plate (5) via a flange (9).

5. Shoe cupboard according to Claim 1, 2 ore 3, characterized in that the U-shaped rails (8) are fastened to the side plates (6) of the body (2) or of the cupboard door (4) via their central web (10).

6. Shoe cupboard according to Claim 1 or one of the following, characterized in that at least two parallel rows (11) of holes are provided in the central web (10) of the individual U-shaped rail (8), in the longitudinal direction of the rail.

## Revendications

1. Armoire à chaussures comprenant, sur les portes de l'armoire et/ou dans le corps, plusieurs tablettes guidées de manière réglable en hauteur, caractérisée en ce qu'au moins sur les portes de l'armoire (3, 4) sont fixées des ferrures de réception des tablettes, chaque ferrure étant constituée de deux rails en U (8) verticaux et munis de rangées de trous pour l'insertion de fiches de maintien, les rails étant disposés à distance l'un de l'autre avec leurs branches tournées les unes vers les autres et guidant les tablettes (7).

2. Armoire à chaussures suivant la revendication 1, caractérisée en ce que les rails en U (8) sont prévus sur les portes de l'armoire (3, 4) et dans le corps (2).

3. Armoire à chaussures suivant la revendication 1, caractérisée en ce que les rails en U (8) ne sont disposés que dans le corps (2).

4. Armoire à chaussures suivant la revendication 1 ou 2, caractérisée en ce que chaque rail (8) est fixé par une branche (9) à la plaque formant la porte d'armoire (5).

5. Armoire à chaussures suivant la revendication 1, 2 ou 3, caractérisée en ce que les rails en U (8) sont fixés aux côtés latéraux (6) du corps (7) ou de la porte de l'armoire (4).

6. Armoire à chaussures suivant la revendication 1 ou l'une des suivantes, caractérisée en ce que dans l'âme (10) de chaque rail en U (8) sont prévues dans la direction longitudinale des rails, deux rangées de trous (11) parallèles.
